# DEMANDE DE BREVET EUROPEEN

(11) **EP 4 778 430 A1**
(43) Date de publication de la demande: **22.07.2026**
(21) Numéro de dépôt: 25221366.5
(22) Date de dépôt: 08.12.2025
(51) Int. Cl.: A47F 3/04

(54) **MEUBLE D'EXPOSITION A FROID VENTILE POUR LA PRESENTATION DE PRODUITS**

(30) Priorité: 21.01.2025 FR 2500603
(71) Demandeur: O.C.F. - OUEST CONSTRUCTIONS FRIGORIFIQUES, 85110 Sigournais (FR)
(72) Inventeur: MORA, Hugo, 92300 LEVALLOIS PERRET (FR)
(74) Mandataire: Ipsilon

(57) **Abrégé**

Meuble (1) d'exposition comprenant une enceinte comportant une zone (2) supérieure d'exposition des produits et une zone (3) inférieure technique contenant au moins partiellement des moyens (4) de circulation forcée de l'air et des moyens (5) de production de froid, lesdites zones (2, 3) étant séparées l'une de l'autre par un plateau (6) de présentation des produits et communiquant entre elles par l'intermédiaire d'ouvertures de soufflage (9) et de reprise d'air (10) pour une circulation en boucle de l'air entre lesdites zones (2, 3), au moins l'une des ouvertures de soufflage (9) ménagée dans ledit plateau (6) se présentant sous forme d'une fente (11) longitudinale s'étendant transversalement à la direction de circulation en boucle de l'air, ladite fente (11) qui débouche dans les faces du dessous (7) et du dessus (8) du plateau (6) étant délimitée par deux flancs (121, 122). Sur au moins une partie de la hauteur de la fente (11), les flancs de la fente (11) sont inclinés depuis la face du dessous (7) du plateau (6) en direction de la face du dessus (8) dans le sens d'un rapprochement de la ou des ouvertures de reprise d'air (10) du plateau.

## Description

La présente invention concerne un meuble d'exposition à froid ventilé pour la présentation de produits, tels que des produits alimentaires, ainsi qu'un plateau de présentation de produits pour un tel meuble.

Elle concerne en particulier un meuble d'exposition à froid ventilé pour la présentation de produits, tels que des produits alimentaires, ledit meuble comprenant au moins une enceinte ouverte ou fermée comportant une zone supérieure d'exposition des produits et une zone inférieure technique contenant au moins partiellement des moyens de circulation forcée de l'air et des moyens de production de froid en vue d'un refroidissement dudit air, lesdites zones étant séparées l'une de l'autre au moins par un plateau de présentation des produits présentant une face du dessous tournée vers la zone inférieure et une face du dessus tournée vers la zone supérieure d'exposition, lesdites zones communiquant entre elles par l'intermédiaire d'ouvertures de soufflage et de reprise d'air pour une circulation en boucle de l'air entre lesdites zones avec un flux d'air aller circulant au-dessus du ou des plateaux de présentation depuis la ou les ouvertures de soufflage vers la ou les ouvertures de reprise d'air et un flux d'air retour circulant au-dessous du ou des plateaux de présentation depuis la ou les ouvertures de reprise d'air vers la ou les ouvertures de soufflage d'air, la ou au moins l'une des ouvertures de soufflage pour l'alimentation en air du ou d'au moins l'un des plateaux de présentation étant ménagée dans ledit plateau de présentation et se présentant sous forme d'une fente dite longitudinale s'étendant transversalement, c'est-à-dire sensiblement orthogonalement à ± 10° près à la direction de circulation en boucle de l'air, ladite fente qui débouche dans les faces du dessous et du dessus du plateau étant délimitée par deux flancs.

Les meubles frigorifiques à froid ventilé sont habituellement destinés à recevoir des produits alimentaires et à les maintenir au frais à une température constante connue, suffisamment basse, pour obtenir une durée de conservation relativement longue.

Plus particulièrement, les vitrines réfrigérées permettent de présenter à la vente des produits alimentaires tout en garantissant leur conservation. Elles sont principalement utilisées dans les magasins de type grande surface ou chez les commerçants spécialisés, tels que traiteur, poissonnier, crémier, pâtissier et d'une manière générale pour la vente à la coupe de pièces de boucherie, de charcuterie, de poissonnerie, de pâtisserie ou de produits fromagers ou de tout autre produit frais ou vivant.

Ces vitrines réfrigérées comprennent classiquement une partie avant faisant face au client, cette face avant étant pourvue d'une vitre de protection. Ces vitrines comportent une partie arrière à partir de laquelle le commerçant peut prendre les produits disposés sur les plateaux et commandés par le client. Le froid produit peut indifféremment être un froid positif, un froid négatif ou un froid tempéré en fonction du type de produit à réfrigérer. Le froid créé peut être un froid dynamique. Dans ce cas, le meuble est équipé de moyens de production de froid, tels qu'une installation frigorifique traditionnelle avec par exemple un évaporateur à plaques et des moyens de circulation forcée d'air, tels qu'un ventilateur permettant de ventiler l'air dans l'enceinte réfrigérée et de faire circuler en circuit fermé l'air au-dessus de la batterie de froid pour qu'il soit constamment refroidi. Pour une telle circulation en boucle de l'air qui généralement circule, au-dessus des plateaux de présentation de produit, de l'arrière vers l'avant de la vitrine, et au-dessous des plateaux, de l'avant vers l'arrière de la vitrine, le meuble comporte des ouvertures de soufflage d'air et des ouvertures de reprise d'air, comme l'illustre par exemple le brevet FR2988278. Cette circulation en boucle de l'air est susceptible de générer un assèchement des produits exposés. Dans le brevet FR2988278, la configuration du plateau avec un rebord permet de ménager les ouvertures de soufflage dans les rebords, ce qui peut permettre au flux d'air de passer au-dessus des produits sans venir les frapper directement. Toutefois, cette solution ne peut pas être mise en œuvre lorsque le plateau est dépourvu de rebord.

Un but de l'invention de proposer un meuble dont la conception permet d'éviter un assèchement des produits sans nuire à l'encombrement ou imposer des contraintes de forme de l'enceinte.

A cet effet, l'invention a pour objet un meuble d'exposition à froid ventilé pour la présentation de produits, tels que des produits alimentaires, ledit meuble comprenant au moins une enceinte ouverte ou fermée comportant une zone supérieure d'exposition des produits et une zone inférieure technique contenant au moins partiellement des moyens de circulation forcée de l'air et des moyens de production de froid en vue d'un refroidissement dudit air, lesdites zones étant séparées l'une de l'autre au moins par un plateau de présentation des produits présentant une face du dessous tournée vers la zone inférieure et une face du dessus tournée vers la zone supérieure d'exposition, lesdites zones communiquant entre elles par l'intermédiaire d'ouvertures de soufflage et de reprise d'air pour une circulation en boucle de l'air entre lesdites zones avec un flux d'air aller circulant au-dessus du ou des plateaux de présentation depuis la ou les ouvertures de soufflage vers la ou les ouvertures de reprise d'air et un flux d'air retour circulant au-dessous du ou des plateaux de présentation depuis la ou les ouvertures de reprise d'air vers la ou les ouvertures de soufflage d'air, la ou au moins l'une des ouvertures de soufflage pour l'alimentation en air du ou d'au moins l'un des plateaux de présentation étant ménagée dans ledit plateau de présentation et se présentant sous forme d'une fente dite longitudinale s'étendant transversalement à la direction de circulation en boucle de l'air, ladite fente qui débouche dans les faces du dessous et du dessus du plateau étant délimitée par deux flancs, caractérisé en ce que, sur au moins une partie de la hauteur de la fente prise entre les faces du dessus et du dessous du plateau, les flancs de la fente sont inclinés depuis la face du dessous du plateau en direction de la face du dessus du plateau dans le sens d'un rapprochement de la ou des ouvertures de reprise d'air du plateau.

La réalisation d'ouverture du soufflage d'air sous forme de fente à flanc incliné permet une réalisation d'un plateau exempt de rebord. En présence d'un rebord du plateau, cette conception permet d'accroître la hauteur des produits exposés. Cette réalisation d'ouverture de soufflage d'air sous forme de fente à flancs inclinés permet encore une ascension limitée du flux d'air dans la zone supérieure d'exposition des produits, ce qui limite le réchauffement de cet air froid au contact de l'air chaud, qui est plus particulièrement présent dans le haut de l'enceinte. Cette conception permet donc un refroidissement plus efficace, avec un risque d'assèchement limité.

Selon un mode de réalisation d'invention, chacune des ouvertures de soufflage pour l'alimentation en air du ou d'au moins l'un des plateaux de présentation est ménagée dans ledit plateau de présentation et se présente sous forme d'une fente dite longitudinale, qui s'étend transversalement à la direction de circulation en boucle de l'air, qui débouche dans les faces du dessous et du dessus du plateau et qui est délimitée par deux flancs inclinés depuis la face du dessous du plateau en direction de la face du dessus du plateau dans le sens d'un rapprochement des ouvertures de reprise d'air du plateau, sur au moins une partie de la hauteur de la fente prise entre les faces du dessus et du dessous du plateau et en ce que lesdites fentes s'étendent le long de lignes parallèles pour permettre à au moins l'une des lignes de fente dite de rabat de rabattre si nécessaire le flux d'air d'une ligne de fente interposée entre la ligne de fente de rabat et la ou les ouvertures de reprise d'air du plateau. La présence de plusieurs lignes de fentes, avec chaque fente à fonction d'ouverture de soufflage d'air, permet d'utiliser certaines lignes de fente pour rabattre le flux d'air issu d'autres lignes de fente et ainsi éviter une ascension trop importante ou trop rapide ou brutale du flux d'air issu des fentes. Cette multiplication des lignes de fentes à flanc incliné permet de maîtriser le profil des flux d'air produits dans la zone supérieure et la répartition de ces flux d'air froid dans la zone supérieure.

Selon un mode de réalisation de l'invention, pour la ou au moins l'une des ouvertures de soufflage pour l'alimentation en air du ou d'au moins l'un des plateaux de présentation qui est ménagée dans ledit plateau de présentation et se présente sous forme d'une fente dite longitudinale s'étendant transversalement à la direction de circulation en boucle de l'air avec ladite fente, qui débouche dans les faces du dessous et du dessus du plateau, délimitée par deux flancs inclinés depuis la face du dessous du plateau en direction de la face du dessus du plateau dans le sens d'un rapprochement des ouvertures de reprise d'air du plateau, sur au moins une partie de la hauteur de la fente prise entre les faces du dessus et du dessous du plateau, le flanc dit intérieur de la fente le plus proche de la ou des ouvertures de reprise d'air du plateau présente, dans le prolongement de sa partie inclinée, une partie déflectrice se développant depuis la partie inclinée en direction de la face du dessus du plateau, cette partie déflectrice du flanc intérieur étant conformée pour former avec la face du dessus du plateau un angle de valeur supérieure à l'angle formé par la partie inclinée du flanc intérieur avec la face du dessus du plateau.

Le fait que la partie déflectrice du flanc intérieur est conformée pour former, avec la face du dessus du plateau, un angle de valeur supérieure à l'angle formé par la partie inclinée du flanc intérieur avec la face du dessus du plateau, permet de redresser le flux d'air avant sortie de la fente et de réduire la vitesse du flux. En d'autres termes, la partie inclinée du flanc intérieur forme avec la partie déflectrice du flanc intérieur, un coude. Ce coude forme un changement de direction du flux d'air et introduit une perte de charge. Cette cassure du flux par changement de direction du flux permet une orientation plus verticale du flux d'air. Cette conception permet de modifier, selon le souhait du fabricant, le profil du flux d'air, la direction de ce flux d'air pouvant encore être modifiée par d'autres flux d'air. Ainsi, le flux d'air de la ou des ouvertures de soufflage d'air le plus proche de la ou les ouvertures de reprise d'air peut avoir une direction plus verticale que le ou les flux d'air de la ou des ouvertures de soufflage d'air issus de fentes parallèles et plus éloignées du ou des ouvertures de reprise d'air pour rabattre ledit flux.

Selon un mode de réalisation de l'invention, la partie déflectrice du flanc intérieur présente une forme courbe concave à concavité tournée vers l'autre flanc dit flanc extérieur de la fente.

Selon un mode de réalisation de l'invention, la forme courbe concave de la partie déflectrice du flanc intérieur présente un rayon de courbure compris entre 2 et 8 mm.

Selon un mode de réalisation de l'invention, la ou les ouvertures de soufflage pour l'alimentation en air du ou d'au moins l'un des plateaux de présentation sont réalisées d'une seule pièce avec ledit plateau.

Selon un mode de réalisation de l'invention, le ou au moins l'un des plateaux de présentation se présente sous forme d'une plaque en un ou plusieurs éléments et la ou les ouvertures de soufflage pour l'alimentation en air dudit plateau et la ou les ouvertures de reprise d'air dudit plateau sont coplanaires et sont disposées dans le plan de la plaque constitutive du plateau.

Selon un mode de réalisation, chaque flanc incliné d'une fente forme, au niveau de sa partie inclinée, un angle avec la face du dessus du plateau compris entre 25° et 75°, de préférence voisin de 45°.

Selon un mode de réalisation de l'invention, la fente constitutive de la ou d'au moins l'une des ouvertures de soufflage d'air présente une hauteur, prise entre les faces du dessus et du dessous du plateau, comprise entre 5 et 20 mm.

Selon un mode de réalisation de l'invention, la fente constitutive de la ou d'au moins l'une des ouvertures de soufflage d'air présente une largeur, prise entre les deux flancs, au niveau du débouché de la fente dans la face du dessus du plateau, comprise entre 5 et 15 mm.

Selon un mode de réalisation de l'invention, le meuble est un meuble de type vitrine dont l'enceinte comprend une partie avant pourvue d'une vitre de protection et destinée à faire face au client et une partie arrière d'accès à la zone supérieure d'exposition, la partie arrière de l'enceinte est bordée d'une tablette s'étendant à l'extérieur de l'enceinte, le ou au moins l'un des plateaux de présentation est coplanaire avec ladite tablette et la ou les ouvertures de soufflage d'air du plateau sont disposées entre la tablette et la ou les ouvertures de reprise d'air de sorte que le flux d'air aller correspond à un mouvement d'air de l'arrière vers l'avant du meuble au-dessus du plateau de présentation.

L'invention a encore pour objet un plateau pour meuble d'exposition à froid ventilé, notamment du type précité, ledit plateau présentant une face du dessus et une face du dessous, caractérisé en ce que le plateau comprend une ou des ouvertures de soufflage pour l'alimentation en air dudit plateau ménagées dans ledit plateau de présentation et se présentant chacune sous forme d'une fente dite longitudinale débouchant dans les faces du dessous et du dessus du plateau, cette fente étant délimitée par deux flanc inclinés sur au moins une partie de la hauteur de la fente prise entre les faces du dessus et du dessous du plateau.

Selon un mode de réalisation du plateau, le nombre de fentes est au moins égal à deux, les fentes s'étendent le long de lignes parallèles à un bord dit longitudinal du plateau, en ce que le flanc dit intérieur de chaque fente du plateau est le flanc de la fente le plus éloigné du bord longitudinal le plus proche du plateau et le flanc intérieur de la fente la plus éloignée du bord longitudinal le plus proche du plateau présente dans le prolongement de sa partie inclinée une partie déflectrice se développant depuis la partie inclinée en direction de la face du dessus du plateau, cette partie déflectrice du flanc intérieur étant conformée pour former, avec la face du dessus du plateau, un angle de valeur supérieure à l'angle formé par la partie inclinée du flanc intérieur avec la face du dessus du plateau.

### Brève description des dessins

L'invention sera bien comprise à la lecture de la description suivante d'exemples de réalisation, en référence aux dessins annexés dans lesquels :
[Fig. 1] représente une vue en perspective d'un meuble d'exposition à froid ventilé conforme à l'invention
[Fig. 2] représente une vue partielle en coupe de la figure 1 pour illustrer une circulation en boucle de l'air ;
[Fig. 3] représente une vue de détail de la figure 2 ;
[Fig. 4] représente une vue en perspective d'un meuble d'exposition à froid ventilé, conforme à l'invention.

Comme mentionné ci-dessus, le meuble 1 d'exposition, objet de l'invention, comprend au moins une enceinte ouverte ou fermée comportant une zone 2 supérieure d'exposition des produits et une zone 3 inférieure technique contenant au moins partiellement des moyens 4 de circulation forcée de l'air et des moyens 5 de production de froid en vue d'un refroidissement dudit air, lesdites zones 2, 3 étant séparées l'une de l'autre au moins par un plateau 6 de présentation des produits et communiquant entre elles par l'intermédiaire d'ouvertures de soufflage 9 et de reprise d'air 10 pour une circulation en boucle de l'air entre lesdites zones 2, 3 avec un flux d'air aller circulant au-dessus du ou des plateaux 6 de présentation depuis la ou les ouvertures de soufflage 9 vers la ou les ouvertures de reprise d'air 10 et un flux d'air retour circulant au-dessous du ou des plateaux 6 de présentation depuis la ou les ouvertures de reprise d'air 10 vers la ou les ouvertures de soufflage d'air 9.

La zone 2 supérieure d'exposition et la zone 3 inférieure technique peuvent affecter un grand nombre de formes. Dans le cas d'une vitrine réfrigérée de type comptoir, telle qu'illustrée aux figures, lesdites zones comportent chacune une partie avant 13 faisant face aux clients et une partie arrière 14 à partir de laquelle le commerçant peut prendre les produits disposés sur le plateau de présentation et commandés par le client. De telles vitrines réfrigérées permettent de présenter à la vente des produits alimentaires tout en garantissant leur conservation. Généralement, au moins une partie des parois de l'enceinte servant à la délimitation de la zone supérieure est transparente, de préférence vitrée. La partie avant vitrée de la zone supérieure d'exposition s'étend généralement sur une plus grande hauteur que la partie arrière de ladite zone qui elle peut être vitrée ou non. Cette partie avant vitrée de la zone supérieure peut être prolongée d'un pare-haleine formant le plafond de ladite enceinte. L'enceinte ainsi réalisée délimite généralement un volume ouvert. Ce volume peut toutefois être également fermé. La zone 3 inférieure technique loge un ou plusieurs échangeurs à chaleur, généralement à plaques, sensiblement verticales parallèles reliées entre elles par un circuit de circulation de fluide frigorigène dit circuit de réfrigération. L'air est refroidi par circulation entre lesdites plaques. Ce ou ces échangeurs à chaleur et le circuit de fluide frigorigène associé forment par exemple les moyens 5 de production de froid. L'air est pulsé à l'intérieur de l'enceinte. A cet effet, la zone 3 inférieure technique comporte encore un ou plusieurs ventilateurs qui imposent une circulation de l'air telle que décrite ci-dessus. Ce ou ces ventilateurs forment les moyens 4 de circulation forcée d'air.

Dans l'exemple représenté et comme mentionné ci-dessus, le meuble est un meuble de type vitrine dont l'enceinte comprend une partie avant 13 destinée à faire face aux clients. Cette partie avant 13 est pourvue d'une vitre dite verticale. Cette vitre se prolonge donc au-dessus du plateau de présentation en fermant partiellement ladite enceinte. Ce prolongement de la vitre constitue un pare-haleine de ladite vitrine. Le meuble comporte encore une partie 14 arrière d'accès à la zone 2 supérieure d'exposition. Cette partie 14 arrière est bordée extérieurement d'une tablette 15. Le ou au moins l'un des plateaux 6 de présentation s'étend à l'intérieur de l'enceinte dans une position qui peut être coplanaire avec la tablette 15. L'ouverture ou les ouvertures de soufflage 9 sont disposées proches de la tablette 12 tandis que la ou les ouvertures de reprise d'air 10 proches de la partie avant 13 de l'enceinte de sorte que le flux d'air aller correspond à un mouvement d'air de l'arrière vers l'avant du meuble au-dessus du ou des plateaux 6 de présentation tandis que le flux d'air retour correspond à un mouvement d'air de l'avant vers l'arrière du meuble au-dessous du ou des plateaux 6, comme illustré par les flèches de la figure 2.

Le ou chaque plateau 6 de présentation de produits présente une face du dessous 7 tournée vers la zone inférieure 3 et une face du dessus 8 tournée vers la zone supérieure d'exposition. Une ou plusieurs ouvertures de soufflage sont disposées au niveau du plateau 6 de présentation séparant la zone inférieure et la zone supérieure 4. Il en est de même de la ou des ouvertures de reprise d'air 10. La ou les ouvertures de soufflage 9 pour l'alimentation en air du plateau 6 sont ménagées, c'est-à-dire réalisées ou disposées dans le plateau 6 de présentation. Chaque ouverture de soufflage 9 se présente sous forme d'une fente 11 dite longitudinale, s'étendant transversalement à la direction de circulation en boucle de l'air. Ladite fente 11, qui débouche dans les faces du dessous 7 et du dessus 8 du plateau 6, est délimitée par deux flancs représentés en 121 et 122 aux figures.

Le plateau, qui est en une ou plusieurs parties, peut comprendre une seule ouverture de soufflage et une seule ouverture de reprise d'air. L'ouverture de soufflage 9 forme une ligne de fente. En variante et comme représenté, le plateau en une ou plusieurs parties peut comprendre des ouvertures de soufflage ou de reprise d'air alignées pour former, au niveau de l'alignement d'ouvertures de soufflage, une ligne de fentes et, au niveau de l'alignement des ouvertures de reprise d'air, une ligne de fente. Ainsi une ligne de fente peut être, au niveau des ouvertures de soufflage, réalisée à partir d'une seule ouverture de soufflage ou de plusieurs ouvertures de soufflage. Il en est de même au niveau des ouvertures de la ligne de fente formée par la ou les ouvertures de reprise d'air.

Un plateau peut comprendre une seule ligne de fente à fonction d'ouverture de soufflage, comme illustré à la figure 4, ou plusieurs lignes de fente parallèles, comme illustré à la figure 1 où il est prévu trois lignes de fente représentées en L1, L2, L3. Indépendamment du nombre de fentes par ligne et du nombre de lignes de fentes pour la ou au moins l'une des fentes de la ligne de fente d'ouverture de soufflage, sur au moins une partie de la hauteur de la fente prise entre les faces du dessus 8 et du dessous 7 du plateau 6, les flancs de la fente 11 sont inclinés depuis la face du dessous 7 du plateau 6 en direction de la face du dessus 8 du plateau 6 dans le sens d'un rapprochement des flancs de la fente formée par l'ouverture de soufflage de la ou des ouvertures de reprise d'air 10 du plateau. Ainsi, le flux d'air est dirigé depuis la face du dessous en direction de la face du dessus du plateau au niveau de la partie inclinée de la fente en direction de la ou des ouvertures de reprise d'air. Cette inclinaison des flancs 121 et 122 de la fente à fonction d'ouverture de soufflage est plus particulièrement visible aux figures 2 et 3. De préférence et comme illustré aux figures, chaque flanc 121 ou 122 incliné d'une fente 11 forme, au niveau de sa partie 1211 ou 1221 inclinée, un angle avec la face du dessus 8 du plateau 6 compris entre 25 et 75°, de préférence voisin de 45°, c'est-à-dire égal à 45° à plus ou moins 10 degrés près. Cet angle est représenté en A à la figure 3.

De préférence encore, cette fente 11 constitutive de la ou d'au moins l'une des ouvertures de soufflage d'air 9 présente une hauteur prise entre les faces du dessus et du dessous 7 du plateau 6 comprise entre 5 et 20 mm et une largeur comprise entre les deux flancs, 121 et 122 au niveau du débouché de la fente 11 dans la face du dessus 8 du plateau 6 comprise entre 5 et 15 mm. La hauteur est représentée en C à la figure 3 et la largeur en B à la figure 3. Lorsque le nombre de lignes de fente parallèles à fonction d'ouverture de soufflage est supérieur ou égal à deux, au moins l'une des lignes de fente, dite de rabat, permet de rabattre si nécessaire le flux d'air d'une ligne de fente interposée entre la ligne de fente de rabat et la ou les ouvertures de reprise d'air 10 du plateau 6.

Tel est le cas dans l'exemple de la figure 2. Dans cet exemple, il est prévu trois fentes parallèles. Ces fentes parallèles ne sont pas identiques. Ces fentes comportent toutes une partie inclinée représentée en 1211 pour le flanc intérieur 121 et en 1221 pour le flan extérieur 122 de la fente comme visible à la figure 3. La fente à fonction d'ouverture de soufflage située la plus proche des ouvertures de reprise d'air présente, au niveau de son flanc intérieur, une partie déflectrice 1212 se développant depuis la partie inclinée 1211 en direction de la face du dessus 8 du plateau 6. Cette partie déflectrice 1212 du flanc 121 intérieur est conformée pour former avec la face du dessus 8 de plateau 6 un angle de valeur supérieure à l'angle formé par la partie inclinée 1211 du flanc 121 intérieur avec la face du dessus 8 du plateau 6 pour redresser le flux d'air avant sortie de la fente et réduire la vitesse du flux.

Dans l'exemple détaillé à la figure 3, la partie déflectrice 1212 du flanc 121 intérieur présente une forme courbe concave à concavité tournée vers l'autre flanc 122, dit flanc extérieur de la fente. La forme concave de la partie déflectrice 1212 du flanc 121 intérieur présente un rayon R de courbure compris entre 2 et 8 mm. Ainsi, l'air issu de cette première fente tend à s'élever mais est rabattu par les autres fentes.

Dans les exemples représentés, le plateau 6 de présentation est délimité par des bords. Il est de forme quadrangulaire. Ce plateau 6 de présentation se présente en plusieurs éléments disposés côte à côte, comme cela est visible à la figure 1 ou à la figure 4. Ces éléments peuvent être montés de manière amovible ou fixe à l'intérieur de l'enceinte. Ces éléments de plateau sont des pièces moulées, de préférence thermoformées et la ou les ouvertures de reprise d'air sont disposées le long d'un des bords du plateau et les ouvertures de soufflage d'air le long du bord longitudinal opposé, ce bord longitudinal s'étendant parallèlement à la partie arrière du meuble et étant proche de ce bord arrière.

Dans l'exemple représente, la ou les ouvertures de soufflage 9 pour l'alimentation en air dudit plateau 6 et la ou les ouvertures de reprise d'air 10 du plateau sont coplanaires et sont disposées dans le plan de la plaque constitutive du plateau 6. De préférence, cette ou ces ouvertures de soufflage 9 pour l'alimentation en air du ou d'au moins l'un des plateaux 6 de présentation sont réalisées d'une seule pièce avec ledit plateau.

En variante, le plateau aurait pu être équipé d'un rebord, les ouvertures de soufflage et de reprise d'air étant de préférence formées dans la partie de fond du plateau formant la surface active de réception des produits. La conception des ouvertures de soufflage d'air, telle que décrite ci-dessus, permet d'éviter un assèchement des produits exposés au cours de leur refroidissement tout en optimisant la consommation d'énergie nécessaire au refroidissement.

## Revendications

1. Meuble (1) d'exposition à froid ventilé pour la présentation de produits, tels que des produits alimentaires, ledit meuble (1) comprenant au moins une enceinte ouverte ou fermée comportant une zone (2) supérieure d'exposition des produits et une zone (3) inférieure technique contenant au moins partiellement des moyens (4) de circulation forcée de l'air et des moyens (5) de production de froid en vue d'un refroidissement dudit air, lesdites zones (2, 3) étant séparées l'une de l'autre au moins par un plateau (6) de présentation des produits présentant une face du dessous (7) tournée vers la zone (3) inférieure et une face du dessus (8) tournée vers la zone (2) supérieure d'exposition, lesdites zones (2, 3) communiquant entre elles par l'intermédiaire d'ouvertures de soufflage (9) et de reprise d'air (10) pour une circulation en boucle de l'air entre lesdites zones (2, 3) avec un flux d'air aller circulant au-dessus du ou des plateaux (6) de présentation depuis la ou les ouvertures de soufflage (9) vers la ou les ouvertures de reprise d'air (10) et un flux d'air retour circulant au-dessous du ou des plateaux (6) de présentation depuis la ou les ouvertures de reprise d'air (10) vers la ou les ouvertures de soufflage d'air (9), la ou au moins l'une des ouvertures de soufflage (9) pour l'alimentation en air du ou d'au moins l'un des plateaux (6) de présentation étant ménagée dans ledit plateau (6) de présentation et se présentant sous forme d'une fente (11) dite longitudinale s'étendant transversalement à la direction de circulation en boucle de l'air, ladite fente (11) qui débouche dans les faces du dessous (7) et du dessus (8) du plateau (6) étant délimitée par deux flancs (121, 122), **caractérisé en ce que**, sur au moins une partie de la hauteur de la fente (11) prise entre les faces du dessus (8) et du dessous (7) du plateau (6), les flancs de la fente (11) sont inclinés depuis la face du dessous (7) du plateau (6) en direction de la face du dessus (8) du plateau (6) dans le sens d'un rapprochement de la ou des ouvertures de reprise d'air (10) du plateau.

2. Meuble (1) d'exposition à froid ventilé selon la revendication 1, **caractérisé en ce que** chacune des ouvertures de soufflage (9) pour l'alimentation en air du ou d'au moins l'un des plateaux (6) de présentation est ménagée dans ledit plateau (6) de présentation et se présente sous forme d'une fente (11) dite longitudinale, qui s'étend transversalement à la direction de circulation en boucle de l'air, qui débouche dans les faces du dessous (7) et du dessus (8) du plateau (6) et qui est délimitée par deux flancs (121, 122) inclinés depuis la face du dessous du plateau (6) en direction de la face du dessus (8) du plateau (6) dans le sens d'un rapprochement des ouvertures de reprise d'air (10) du plateau, sur au moins une partie de la hauteur de la fente (11) prise entre les faces du dessus (8) et du dessous (7) du plateau (6) et **en ce que** lesdites fentes (11) s'étendent le long de lignes (L1, L2, L3) parallèles pour permettre à au moins l'une (L2, L3) des lignes (L1, L2, L3) de fente dite de rabat de rabattre si nécessaire le flux d'air d'une ligne (L1, L2) de fente interposée entre la ligne de fente de rabat (L2, L3) et la ou les ouvertures de reprise d'air (10) du plateau (6).

3. Meuble (1) d'exposition à froid ventilé selon l'une des revendications 1 ou 2, **caractérisé en ce que**, pour la ou au moins l'une des ouvertures de soufflage (9) pour l'alimentation en air du ou d'au moins l'un des plateaux (6) de présentation qui est ménagée dans ledit plateau (6) de présentation et se présente sous forme d'une fente (11) dite longitudinale s'étendant transversalement à la direction de circulation en boucle de l'air avec ladite fente (11), qui débouche dans les faces du dessous (7) et du dessus (8) du plateau (6), délimitée par deux flancs (121, 122) inclinés depuis la face du dessous (7) du plateau (6) en direction de la face du dessus (8) du plateau (6) dans le sens d'un rapprochement des ouvertures de reprise d'air (10) du plateau (6), sur au moins une partie de la hauteur de la fente (11) prise entre les faces du dessus (8) et du dessous (7) du plateau (6), le flanc (121) dit intérieur de la fente (11) le plus proche de la ou des ouvertures de reprise d'air (10) du plateau (6) présente, dans le prolongement de sa partie inclinée (1211), une partie déflectrice (1212) se développant depuis la partie inclinée (1211) en direction de la face du dessus (8) du plateau (6), cette partie déflectrice (1212) du flanc (121) intérieur étant conformée pour former, avec la face du dessus (8) du plateau (6), un angle de valeur supérieure à l'angle formé par la partie inclinée (1211) du flanc (121) intérieur avec la face du dessus (8) du plateau (6).

4. Meuble (1) d'exposition à froid ventilé selon la revendication 3, **caractérisé en ce que** la partie déflectrice (1212) du flanc (121) intérieur présente une forme courbe concave à concavité tournée vers l'autre flanc (122) dit flanc extérieur de la fente (11).

5. Meuble (1) d'exposition à froid ventilé selon la revendication 4, **caractérisé en ce que** la forme courbe concave de la partie déflectrice (1212) du flanc (121) intérieur présente un rayon de courbure compris entre 2 et 8 mm.

6. Meuble (1) d'exposition à froid ventilé selon l'une des revendications 1 à 5, **caractérisé en ce que** la ou les ouvertures de soufflage (9) pour l'alimentation en air du ou d'au moins l'un des plateaux (6) de présentation sont réalisées d'une seule pièce avec ledit plateau

7. Meuble (1) d'exposition à froid ventilé selon l'une des revendications 1 à 6, **caractérisé en ce que** le ou au moins l'un des plateaux (6) de présentation se présente sous forme d'une plaque en un ou plusieurs éléments et **en ce que** la ou les ouvertures de soufflage (9) pour l'alimentation en air dudit plateau (6) et la ou les ouvertures de reprise d'air (10) dudit plateau sont coplanaires et sont disposées dans le plan de la plaque constitutive du plateau (6).

8. Meuble (1) d'exposition à froid ventilé selon l'une des revendications 1 à 7, **caractérisé en ce que** chaque flanc (121, 122) incliné d'une fente (11) forme, au niveau de sa partie (1211, 1221) inclinée, un angle avec la face du dessus (8) du plateau (6) compris entre 25° et 75°, de préférence voisin de 45°.

9. Meuble (1) d'exposition à froid ventilé selon l'une des revendications 1 à 8, **caractérisé en ce que** la fente (11) constitutive de la ou d'au moins l'une des ouvertures de soufflage d'air (9) présente une hauteur, prise entre les faces du dessus (8) et du dessous (7) du plateau (6), comprise entre 5 et 20 mm.

10. Meuble (1) d'exposition à froid ventilé selon l'une des revendications 1 à 9, **caractérisé en ce que** la fente (11) constitutive de la ou d'au moins l'une des ouvertures de soufflage d'air (9) présente une largeur, prise entre les deux flancs (121, 122), au niveau du débouché de la fente (11) dans la face du dessus (8) du plateau (6), comprise entre 5 et 15 mm.

11. Meuble (1) d'exposition à froid ventilé selon l'une des revendications 1 à 10, **caractérisé en ce que** le meuble (1) est un meuble de type vitrine dont l'enceinte comprend une partie avant (13) pourvue d'une vitre de protection et destinée à faire face au client et une partie arrière (14) d'accès à la zone (2) supérieure d'exposition, **en ce que** la partie arrière (14) de l'enceinte est bordée d'une tablette (15) s'étendant à l'extérieur de l'enceinte, **en ce que** le ou au moins l'un des plateaux de présentation est coplanaire avec ladite tablette (15) et **en ce que** la ou les ouvertures de soufflage d'air (9) du plateau (6) sont disposées entre la tablette (15) et la ou les ouvertures de reprise d'air (10) de sorte que le flux d'air aller correspond à un mouvement d'air de l'arrière vers l'avant du meuble (1) au-dessus du plateau (6) de présentation.

12. Plateau (6) de présentation de produits pour meuble (1) d'exposition à froid ventilé conforme notamment à l'une des revendications 1 à 11, ledit plateau (6) présentant une face du dessus (8) et une face du dessous (7), **caractérisé en ce que** le plateau (6) comprend une ou des ouvertures de soufflage (9) pour l'alimentation en air dudit plateau (6) ménagées dans ledit plateau (6) de présentation et se présentant chacune sous forme d'une fente (11) dite longitudinale débouchant dans les faces du dessous (7) et du dessus (18) du plateau (6), cette fente (11) étant délimitée par deux flancs (121, 122) inclinés sur au moins une partie de la hauteur de la fente (11) prise entre les faces du dessus (8) et du dessous (7) du plateau (6).

13. Plateau (6) de présentation de produits selon la revendication 12, **caractérisé en ce que** le nombre de fentes (11) est au moins égal à deux, **en ce que** les fentes (11) s'étendent le long de lignes (L1, L2, L3) parallèles à un bord dit longitudinal du plateau (6), **en ce que** le flanc (121) dit intérieur de chaque fente (11) est le flanc de la fente (11) le plus éloigné du bord longitudinal le plus proche du plateau et **en ce que** le flanc (121) intérieur de la fente (11) la plus éloignée du bord longitudinal le plus proche du plateau présente, dans le prolongement de sa partie inclinée (1211), une partie déflectrice (1212) se développant depuis la partie inclinée (1211) en direction de la face du dessus (8) du plateau (6), cette partie déflectrice (1212) du flanc (121) intérieur étant conformée pour former, avec la face du dessus (8) du plateau (6), un angle de valeur supérieure à l'angle formé par la partie inclinée (1211) du flanc (121) intérieur avec la face du dessus (8) du plateau (6).
